# EUROPÄISCHE PATENTSCHRIFT

(11) **EP 2 399 818 B1**
(45) Veröffentlichungstag und Bekanntmachung des Hinweises auf die Patenterteilung: **16.01.2013**
(21) Anmeldenummer: 10006561.4
(22) Anmeldetag: 24.06.2010
(51) Int. Cl.: B63B 21/44

(54) **Schiffsanker**
Ship anchor
Ancre de bateau

(43) Veröffentlichungstag der Anmeldung: 28.12.2011
(73) Patentinhaber: Fimbinger, Johann, 8401 Kalsdorf (AT)
(72) Erfinder: Fimbinger, Johann, 8401 Kalsdorf (AT)
(74) Vertreter: Grättinger Möhring von Poschinger Patentanwälte Partnerschaft

(56) Entgegenhaltungen:
- EP-A1- 0 428 814
- GB-A- 746 011
- GB-A- 190 901 241
- GB-A- 191 007 282
- US-A- 1 357 552
- US-A- 1 385 921
- US-A- 1 392 526
- US-A- 1 462 342
- US-A- 3 327 673
- US-A- 3 382 835

## Beschreibung

Die Erfindung betrifft einen Schiffsanker gemäß dem Oberbegriff von Patentanspruch 1.

In der Schifffahrt sind zahlreiche Bauformen von Ankern sowohl für kleiner Boote als auch große Yachten bekannt, bei welchen es auf ein einfaches und wirksames Setzen des Ankers durch den Skipper und seine Seemannschaft ankommt. Insbesondere wird dabei angestrebt, den Anker auch in schwierigen Ankergründen mit möglichst wenigen Manövern sicher zu setzen, so dass er auch dann nicht ausbricht, wenn die Yacht bei kenterndem Strom oder durch Winddrehung schwoit.

Bekannte Pfluganker neigen insbesondere auf sandigen Ankergründen zum Verkanten, bereiten auch Probleme beim Eingraben auf Geröll und sind überdies nur für niedrige Dauerlasten bis zu ca. 2.500 Newton geeignet.

Bekannte Plattenanker (z.B. AT 409120 B) sind demgegenüber zuverlässiger, da sie zwei Flunken aufweisen und somit während des Eingrabens nicht zur Seite kippen. Wegen ihrer ausgeprägten Flunkenspitzen neigen sie aber zum aggressiven Eingraben in den Ankergrund. Der Anker kann sich dabei verformen oder es kann die Ankerkette reißen.

Eine andere bekannte Ankerart, auch unter der Bezeichnung Klappanker bekannt, eignet sich auch für größere Yachten. Derartige Anker besitzen einen im wesentlichen plattenförmigen Ankerkopf mit Flunken wie in GB 7282 A A.D. 1910 und damit vergleichbaren Druckschriften (US-A-1462342, US-A-1385921, US-A-1392526) gezeigt. In einem Gelenkhohlraum des Ankerkopfs ist ein am Ende einer Ankerstange vorgesehener Lagerkopf schwenkbar gelagert. In der Praxis besteht unter den auftretenden Ankerlasten die Gefahr der Verformung des Ankerkopfs. Nachteilig ist ferner die Gefahr des Festsetzens des Lagerkopfs im Gelenkhohlraum infolge Korrosion oder Verschmutzung, wenn der Anker längere Zeit nicht benutzt wurde.

Demgegenüber liegt der vorliegenden Erfindung die Aufgabe zugrunde, einen Schiffsanker der eingangs genannten Art derart zu gestalten, dass die vorstehend genannten Nachteile vermieden werden und dass bei seiner Herstellung eine konstruktive Auslegung des Ankers in Anpassung an die Schiffsgröße einfach und kostengünstig realisierbar ist.

Diese Aufgabe wird erfindungsgemäß an einem Schiffsanker gemäß Patentansprüchen 1 bis 4 und einem Verfahren zu seiner Herstellung nach Patentanspruch 5 gelöst.

Um Gewicht zu sparen, aber auch um eine möglichst freie Kippbewegung des Ankerkopfs über dem Ankergrund zu gewährleisten, ist besonders vorteilhaft, dass der Ankerkopf ein im Wesentlichen kugelförmiges Gehäuse aufweist. Dieses kann verhältnismäßig große Kräfte aufnehmen, ohne dass es sich gegen die Flunken verformt.

Durch die erfindungsgemäß vorgesehene lose Aufnahme des Lagerkopfs der Ankerstange in einem den Lagerkopf überwölbenden Gelenkhohlraum des Ankerkopfs können sich die Flunken, während der Anker über den Ankergrund schliert, leicht gegen diesen anstellen bis die Eingrabphase beginnt, um dann zunehmend in den Untergrund einzudringen, wobei mit Erreichen der Haltestellung des Ankers die Ankerstange ihre entsprechende Anschlagposition im Führungsschlitz des Ankerkopfs eingenommen hat.

Wegen der losen Führung der Ankerstange im Gelenkhohlraum des Ankerkopfs ist erfindungsgemäß vorgesehen, dass die offene Bohrung des Gelenkhohlraums mit einem Deckel lösbar verschlossen ist.
Damit der Anker beim Auftreffen des Ankerkopfs auf den Ankergrund nach vorwärts in die Anstellposition der

Flunken kippt, weist der Deckel nach einer weiteren Ausgestaltung eine nach außen hin auswölbende gerundete Form auf.
Um zu erreichen, dass der Gelenkhohlraum möglichst freigespült wird, so dass die Ankerstange leicht beweglich im Gelenkhohlraum aufgenommen ist, ohne sich dort festzusetzen, kann der Deckel zweckmäßig durch eine Segmentscheibe gebildet sein, welche quer zur Bohrung des Gelenkhohlraums angeordnet und beidseitig mit dem Ankerkopf verschraubt ist.

Zweckmäßigerweise können die Flunken bezüglich der Schwenkebene der Ankerstange schräg vom Ankerkopf weg nach seitlich außen abragen, wobei sie mit der Schwenkebene der Ankerstange jeweils einen Winkel zwischen 15 und 30° einschließen.

Ferner kann wie an sich bekannt, vorgesehen sein, dass die Flunken in einer Richtung quer zur Schwenkebene der Ankerstange gesehen abgeplattet sind und eine gerundete in etwa zungenförmige Umrissform aufweisen, um das Eindringen in den Untergrund zu erleichtern.

Die Montage der Ankerstange im Ankerkopf wird dadurch ermöglicht, dass der Gelenkhohlraum des Ankerkopfs sowohl für den Durchtritt der Ankerstange als auch für den Eintritt des Lagerkopfs der Ankerstange geeignet dimensioniert ist. Praktisch bedeutet dies, dass die Ankerstange mit ihrer Öse voraus durch die Bohrung des Gelenkhohlraums und den Führungsschlitz an dessen anderem Ende hindurch gesteckt wird bis der Lagerkopf der Ankerstange gegen die Innenform des Gelenkhohlraums anliegt, wobei diese Innenform als Gelenkpfanne entsprechend der Kugelform des Lagerkopfs der Ankerstange ausgebildet ist. Dabei versteht sich von selbst, dass die Bohrung des Gelenkhohlraums nach dem Einführen der Ankerstange mit einem Deckel zu verschließen ist, um der Ankerstange axialen Halt zu geben. Der Deckel kann auch nur als Scheibe ausgebildet sein, welche nach innen einen Anschlag für den Lagerkopf der Ankerstange bildet und nach außen abgerundet ist, so dass der Anker bei seinem Aufsetzen auf den Ankergrund möglichst keine stabile Lage erreicht, sondern nach vorne in die Eingrabposition kippt.

Als geeignetes Herstellungsverfahren ist erfindungsgemäß vorgesehen, dass für jedes Ankergewicht in Anpassung an die Schiffstonnage bzw. die gegebene Verdrängung zuerst ein Gussmodell aus Schaumstoff oder dergleichen aus dem Vollen gefräst, danach der Anker im Sandgussverfahren gegossen wird. Auf diese Weise können gewünschte Ankergewichte sehr genau in entsprechende Größen bei der Dimensionierung eines Ankers umgesetzt werden.
Durch geeignete Oberflächenbehandlung lässt sich die Lebensdauer des Ankers verlängern; dementsprechend ist erfindungsgemäß vorgesehen, dass der Anker nach dem Gießen einer Oberflächenhärtung im Ofen unterzogen und danach im Kugelstrahl geglättet wird.
Bevorzugt werden die Teile des Schiffsankers aus seewasserfestem Edelstahl hergestellt, auf etwa 30 HRC oberflächengehärtet und danach mit Edelstahlkugeln gestrahlt. Als Stahlqualität eignet sich beispielsweise 1.4405 Edelstahl. Die Herstellung mittels eines Gussmodells aus Schaumstoff ist äußerst kostengünstig. Sie kommt vorzugsweise für größere Yachten ab 30 m Länge entsprechend einem Ankergewicht von ca. 250 kg in Frage.

Im Folgenden wird ein Ausführungsbeispiel der Erfindung anhand der Zeichnung erläutert. Es zeigt
- Fig. 1: den Schiffsanker in perspektivischer Ansicht,
- Fig. 2: den Schiffsanker gemäß Fig. 1 mit aufgeschnittenem Ankerkopf,
- Fig. 3: einen Querschnitt durch den Ankerkopf mit Ankerstange,
- Fig. 4: einen Querschnitt durch eine mehrteilige Ankerstange,
- Fig. 5: den Schiffsanker gemäß Fig. 1 in der Seitenansicht und
- Fig. 6: den Schiffsanker gemäß Fig. 1 in der Ansicht auf seinen Boden.

Fig. 1 zeigt den Schiffanker in perspektivischer Ansicht. Er besteht im Wesentlichen aus einem Ankerkopf 1 und einer Ankerstange 2. Die Ankerstange 2 läuft leicht konisch zu und endet an ihrem vom Ankerkopf entfernten Ende mit einer Öse 3 zur Befestigung der Ankertrosse. Am gegenüberliegenden Ende befindet sich ein Lagerkopf 4, welcher in einem Gelenkhohlraum 5 (Fig. 2) des Ankerkopfs 1 aufgenommen ist. Zur Ankerstange 2 hin besitzt der Ankerkopf einen Führungsschlitz 6, in welchem die Ankerstange 2 zwischen Anschlägen entsprechend der Schlitzlänge verschwenkbar ist. Am Ankerkopf 1 sind ferner gegenüberliegend des Führungsschlitzes 6 bzw. der Ankerstange 2 zwei Flunken 7 ausgebildet, welche dazu dienen, sich bei Zug auf die Ankerstange 2 mit den Flunkenspitzen 8 voraus in den Ankergrund einzugraben. Die beiden Flunken 7 sind jeweils abgeplattet ausgebildet, wie man der Seitenansicht gemäß Fig. 5 deutlich entnehmen kann. Der Ankerkopf 1 besitzt zentral ein etwa kugeliges Gehäuse 9, an dessen gegenüberliegenden Außenseiten die Flunken 7 angesetzt sind; im Basisbereich der Flunken 7 befinden sich quer zur Ebene der Flunken 7 vom Gehäuse 9 abragende plattenförmige Schwenkansätze 10, die nach allen Richtungen über die Basis der Flunken 7 hinaus vorspringen. Wesentlich kommt es dabei auf deren Vorsprünge 11 in den beiden Zugrichtungen an, welche sich gegen den Ankergrund stützen und dabei die Flunken 7 in Richtung auf den Ankergrund verschwenken, so dass deren Spitzen 8 in den Ankergrund eindringen können.

Die in Fig. 1 und den weiteren Figuren 2, 5 und 6 jeweils mit zwei Begrenzungslinien eingezeichneten Umrisslinien dienen lediglich der Veranschaulichung von dort vorhandenen Radien einteiliger Bauelemente, nämlich einerseits der Ankerstange 2 und andererseits des Ankerkopfs 1. In diesem Sinne ist der in Fig. 1 dargestellte Ankerkopf 1 als Gussteil hergestellt. Für kleine Ankergrößen ist jedoch durchaus denkbar, dass beispielsweise die Flunken 7 und die Schwenkansätze 10 des Ankerkopfs separat hergestellt und mit dessen Gehäuse 9 verschweißt werden.
In Fig. 2 sind die schon zu Fig. 1 beschriebenen Bauteile mit denselben Bezugsziffern bezeichnet. Zusätzlich erkennt man bodenseitig eine Segmentscheibe 12, welche quer zur bodenseitig offenen Bohrung 15 (Fig. 3) des Gelenkhohlraums 5 verlaufend mit dem Gehäuse 9 des Ankerkopfs 1 mittels Schrauben in gegenüberliegenden Gewindebohrungen 13 verschraubt sind.

Besonders deutlich erkennt man in der Schnittdarstellung gemäß Fig. 3 den Gelenkhohlraum 5, der nach oben hin mit einer Gelenkpfanne 14 endet, welche der Kugelform des Lagerkopfs 4 der Ankerstange 2 angepasst ist. Der Gelenkhohlraum 5 besitzt bodenseitig eine Bohrung 15, welche, wie zu Fig. 2 beschrieben, durch die Segmentscheibe 3 verschlossen ist, so dass die Ankerstange in axialer Richtung gesichert ist, nämlich geringfügig beweglich ist aber nicht aus dem Gelenkhohlraum austreten kann. Gegenüber der Bohrung 15 endet der Gelenkhohlraum 5 mit dem Führungsschlitz 6 für den Durchtritt der Ankerstange 2.
Gemäß Fig. 3 ist die Ankerstange 2 massiv ausgebildet. Alternativ dazu kann sie auch dreiteilig ausgeführt sein wie in Fig. 4 dargestellt. Sie besteht dann aus einem eigentlichen Stangenteil 16, welches mit einem Ende in eine entsprechende Sitzbohrung eines Lagerteils 17 eingeführt und dort mittels einer Sicherungsschraube 18 gehalten ist.

Auch in der Darstellung gemäß den Figuren 5 und 6 werden für gleiche Teile die Bezugsziffern wie zu den Figuren 1 bis 3 verwendet, so dass sich insoweit weitere Ausführungen erübrigen. In der bodenseitigen Ansicht gemäß Fig. 6 sind die Schwenkansätze 10 auf beiden Seiten des Ankergehäuses 1 besonders deutlich, nämlich in ihrer vollen bodenseitigen Ausdehnung erkennbar, wobei die Vorsprünge 11 der Schwenkansätze in den beiden Zurichtungen des Ankers über den Durchmesser des Gehäuses 9 des Ankerkopfs 1 hinausragen.

## Patentansprüche

1. Schiffsanker mit einem Ankerkopf (1), an welchem eine Ankerstange (2) um eine quer dazu verlaufende Schwenkachse zwischen Anschlägen verschwenkbar angelenkt ist, wobei am Ankerkopf (1) zwei bezüglich der Schwenkebene der Ankerstange (2) symmetrisch abragende Flunken (7) vorgesehen sind, und wobei der Ankerkopf (1) einen Gelenkhohlraum (5) aufweist, der eine Gelenkpfanne (14) für einen am zugeordneten Ende der Ankerstange (2) vorgesehenen Lagerkopf (4) bildet, auf seiner den Flunkenspitzen (8) abgewandten Seite als offene Bohrung (15) ausläuft und der dieser gegenüberliegend einen Führungsschlitz (6) für die Schwenkbewegung der Ankerstange (2) aufweist, **dadurch gekennzeichnet,**
**dass** der Ankerkopf (1) ein im wesentlichen kugelförmiges Gehäuse (9) aufweist und dass die bohrung (15) durch eine segmentascheibe (12) verschlossen ist, so dass die Ankerstange (2) im Ankerkopf (1) lose geführt aber in axialer Richtung gegen Austreten aus dem Gelenkhohlraum (5) gesichert gelagert ist.

2. Schiffsanker nach Anspruch 1, **dadurch gekennzeichnet,**
**dass** die offene Bohrung (15) des Gelenkhohlraums (5) mit einem Deckel lösbar verschlossen ist.

3. Schiffsanker nach Anspruch 2, **dadurch gekennzeichnet,**
**dass** der Deckel eine nach außen hin auswölbende gerundete Form aufweist.

4. Schiffsanker nach Anspruch 2, **dadurch gekennzeichnet,**
**dass** der Deckel durch eine Segmentscheibe (12) gebildet ist, welche quer zur Bohrung (15) angeordnet und beidseitig mit dem Ankerkopf (1) verschraubt ist.

5. Verfahren zum Herstellen eines Schiffsankers mit einem Ankerkopf (1), an welchem eine Ankerstange (2) um eine quer dazu verlaufende Schwenkachse zwischen Anschlägen verschwenkbar angelenkt ist, wobei am Ankerkopf (1) zwei bezüglich der Schwenkebene der Ankerstange (2) symmetrisch abragende Flunken (7) vorgesehen sind, und wobei der Ankerkopf (1) einen Gelenkhohlraum (5) aufweist, der eine Gelenkpfanne (14) für einen am zugeordneten Ende der Ankerstange (2) vorgesehenen Lagerkopf (4) bildet, auf seiner den Flunkenspitzen (8) abgewandten Seite als offene Bohrung (15) ausläuft und der dieser gegenüberliegend einem Führungsschlitz (6) für die Schwenkbewegung der Ankerstange (2) aufweist, **dadurch gekennzeichnet,**
**dass** für jedes Ankergewicht in Anpassung an die Schiffstonnage bzw. die gegebene Verdrängung zuerst ein Gussmodell aus Schaumstoff oder dergleichen aus dem Vollen gefräst, danach der Anker im Sandgussverfahren gegossen, nach dem Gießen einer Oberflächenhärtung im Ofen unterzogen und schließlich im Kugelstrahl geglättet wird.

## Claims

1. A ship's anchor comprising an anchor head (1) on which an anchor rod (2) is pivotably hinged about a pivot axis running transversely thereto between stops, wherein two anchor palms (7) projecting symmetrically relative to the pivot plane of the anchor rod (2) are provided on the anchor head (1), and wherein the anchor head (1) has a joint hollow space (5), which forms a joint socket (14) for a bearing head (4) that is provided at the associated end of the anchor rod (2), which space runs as an open bore (15) on its side facing away from the anchor palms tips (8) and which opposite to this has a guide slot (6) for the pivoting movement of the anchor rod (2), **characterised in that** the anchor head (1) has a substantially spherical housing (9) and that the bore (15) is closed by a segment disk (12) so that the anchor rod (2) is guided loosely in the anchor head (1) but is securely mounted against emergence from the joint hollow space (5) in the axial direction.

2. The ship's anchor according to claim 1, **characterised in that** the open bore (15) of the joint hollow space (5) is detachably closed with a cover.

3. The ship's anchor according to claim 2, **characterised in that** the cover has an outwardly curving-out rounded shape.

4. The ship's anchor according to claim 2, **characterised in that** the cover is formed by a segment disk (12) which is arranged transversely to the bore (15) and is screwed to the anchor head (1) on both sides.

5. Method for producing a ship's anchor comprising an anchor head (1) on which an anchor rod (2) is pivotably hinged about a pivot axis running transversely thereto between stops, wherein two anchor palms (7) projecting symmetrically relative to the pivot plane of the anchor rod (2) are provided on the anchor head (1), and wherein the anchor head (1) has a joint hollow space (5), which forms a joint socket (14) for a bearing head (4) that is provided at the associated end of the anchor rod (2), which space runs as an open bore (15) on its side facing away from the anchor palms tips (8) and which opposite to this has a guide slot (6) for the pivoting movement of the anchor rod (2), **characterised in that** for each anchor weight adapted to the ship's tonnage or the given displacement, a cast model made of foam or the like is milled from the whole piece, the anchor is then cast in the sand casting method, subjected to a surface hardening in the furnace after casting and finally smoothed by shot blasting.

## Revendications

1. Ancre de bateau comprenant une tête d'ancre (1) sur laquelle une barre d'ancrage (2) est articulée pivotante entre des butées sur un axe de pivotement transversal à celle-ci, sachant que deux pattes d'ancre (7) dépassant symétriquement par rapport au plan de pivotement de la barre d'ancrage (2) sont prévues sur la tête d'ancre (1) et sachant que la tête d'ancre (1) présente une cavité d'articulation (5) qui forme un logement d'articulation (14) pour une tête de palier (4) prévue sur l'extrémité correspondante de la barre d'ancrage (2), qui finit en tant qu'alésage ouvert (15) sur son côté détourné des pointes des pattes d'ancre (8) et qui présente opposé à celui-ci une fente de guidage (6) pour le pivotement de la barre d'ancrage (2), **caractérisé en ce que**
la tête d'ancre (1) présente un boitier (9) essentiellement sphérique et que l'alésage (15) est fermé par un disque à segments (12), de telle sorte que la barre d'ancrage (2) est dirigée de manière lâche dans la tête d'ancre (1) mais est soutenue par fixation dans le sens axial pour l'empêcher de sortir de la cavité d'articulation (5).

2. Ancre de bateau selon la revendication 1, **caractérisée en ce que** l'alésage ouvert (15) de la cavité d'articulation (5) est fermé de manière séparable par un couvercle.

3. Ancre de bateau selon la revendication 2, **caractérisée en ce que** le couvercle présente une forme arrondie bombée vers l'extérieur.

4. Ancre de bateau selon la revendication 2, **caractérisée en ce que** le couvercle est formé par un disque à segments (12), lequel est disposé transversalement à l'alésage (15) et vissé des deux côtés à la tête d'ancrage (1).

5. Procédé de fabrication d'une ancre de bateau comprenant une tête d'ancre (1) sur laquelle une barre d'ancrage (2) est articulée pivotante entre des butées sur un axe de pivotement transversal à celle-ci, sachant que deux pattes d'ancre (7) dépassant symétriquement par rapport au plan de pivotement de la barre d'ancrage (2) sont prévues sur la tête d'ancre (1) et sachant que la tête d'ancre (1) présente une cavité d'articulation (5) qui forme un logement d'articulation (14) pour une tête de palier (4) prévue sur l'extrémité correspondante de la barre d'ancrage (2), qui finit en tant qu'alésage ouvert (15) sur son côté détourné des pointes des pattes d'ancre (8) et qui présente opposé à celui-ci une fente de guidage (6) pour le pivotement de la barre d'ancrage (2), **caractérisé en ce que**
pour chaque poids d'ancre en adaptation au tonnage du bateau respectivement au refoulement donné, un modèle de fonte en produit alvéolaire ou similaire est d'abord fraisé à partir de sa totalité, puis l'ancre est coulée par un procédé de coulage en sable, soumise après la coulée à un durcissement de surface en four et enfin lissée par jet de billes.
